# EUROPÄISCHE PATENTSCHRIFT

(11) **EP 4 311 450 B1**
(45) Veröffentlichungstag und Bekanntmachung des Hinweises auf die Patenterteilung: **24.06.2026**
(21) Anmeldenummer: 23159497.9
(22) Anmeldetag: 01.03.2023
(51) Int. Cl.: A44C 9/00, A44C 17/02

(54) **SCHMUCKRING**
JEWELLERY RING
BAGUE DE BIJOUTERIE

(30) Priorität: 28.07.2022 CH 91212022
(43) Veröffentlichungstag der Anmeldung: 31.01.2024
(73) Patentinhaber: Lüthi, Catherine Annette, 4852 Rothrist (CH)
(72) Erfinder: Lüthi, Catherine Annette, 4852 Rothrist (CH)
(74) Vertreter: AMMANN PATENTANWÄLTE AG

(56) Entgegenhaltungen:
- CN-A- 101 536 824
- CN-A- 113 827 007
- US-A1- 2018 249 793
- US-A1- 2021 112 928

## Beschreibung

Die vorliegende Erfindung bezieht sich auf einen Schmuckring, z.B. einen Fingerring.

Zum Anbringen eines Zierelements, welches z.B. als Schmuckstein ausgebildet ist, ist es bekannt, eine Fassung vorzusehen, welche direkt an einem Ring festgelötet ist. Dadurch ist man in der Materialwahl für den Ring beschränkt, da nicht alle Materialien für ein Löten geeignet sind.

Die Anmeldung CN 101 536 824 A offenbart einen Schmuckring mit einem Ringteil aus einem Kunststoffmaterial und ein Verfahren gemäß dem Oberbegriff des Anspruchs 1. Zur Fertigung werden mit Schmucksteinen versehene Hülsen mittels Spritzgussverfahren im Kunststoffmaterial eingebettet.

Eine Aufgabe der vorliegenden Erfindung ist es, ein Verfahren zum Herstellen eines Schmuckrings bereitzustellen, bei welchem zum Anbringen eines Zierelements keine Lötstelle am Ring vorgesehen ist.

Ein Verfahren, das diese Aufgabe löst, ist im Anspruch 1 angegeben. Die weiteren Ansprüche geben bevorzugte Verfahren zum Herstellen eines Schmuckrings an.

Gemäss Anspruch 1 umfasst der Schmuckring einen Aussenring und einen darin eingefügten Innenring sowie zur Aufnahme eines Zierelements mindestens ein Trägerteil, welches ein Kragenelement und ein Einsatzelement aufweist, das durch eine im Aussenring gebildete Durchgangsöffnung hindurchragt.

Diese Ausgestaltung erlaubt es, das Kragenelement zwischen Aussen- und Innenring anzuordnen und festzuhalten. Das Zierelement kann dadurch an einem Aussenring aus Holz angebracht werden.

Vorzugsweise weist die im Aussenring gebildete Durchgangsöffnung eine hinterschnittene Form auf.

Die Erfindung wird im Folgenden anhand von Ausführungsbeispielen unter Bezugnahme auf Figuren erläutert. Es zeigen
- Fig. 1: ein Ausführungsbeispiel eines Schmuckrings in einer teileweise geschnittenen Seitenansicht;
- Fig. 2: der Aussenring des Schmuckrings gemäss Fig. 1 in einer perspektivischen Ansicht;
- Fig. 3: der Innenring des Schmuckrings gemäss Fig. 1 in einer perspektivischen Ansicht;
- Fig. 4: eine Detailansicht aus Fig. 1;
- Fig. 5: das erste Trägerteil des Schmuckrings gemäss Fig. 1 zusammen mit einem Schmuckstein in einer perspektivischen Ansicht; und
- Fig. 6: das zweite Trägerteil des Schmuckrings gemäss Fig. 1 in einer perspektivischen Ansicht.

Fig. 1 zeigt in einer teilweise geschnittenen Seitenansicht nicht beanspruchtes Ausführungsbeispiel eines Schmuckrings, welcher einen Aussenring 10, einen Innenring 20, ein erstes Trägerteil 30 und ein zweites Trägerteil 40 aufweist.

Wie auch Fig. 2 zeigt, weist der Aussenring 10 eine erste Durchgangsöffnung 11 und eine zweite Durchgangsöffnung 12 auf, welche jeweils in der Wandung des Aussenrings 10 gebildet sind. Die jeweilige Durchgangsöffnung 11, 12 ist von der Innenseite des Aussenrings 10 zu seiner Aussenseite hin betrachtet sich verjüngend ausgebildet. Die jeweilige Durchgangsöffnung 11, 12 weist eine hinterschnittene Form auf. Wie auch Fig. 2 und 4 zeigen, weist hier die Innenseite des Aussenrings 10 eine Vertiefung 11a bzw. 12a auf, welche in das Durchgangsloch 11b der ersten Durchgangsöffnung 11 bzw. in das Durchgangsloch 12b der zweiten Durchgangsöffnung 12 übergeht, wobei das jeweilige Durchgangsloch 11b, 12b einen maximalen Durchmesser aufweist, der kleiner als der maximale Durchmesser der entsprechenden Vertiefung 11a bzw. 12a ist (vgl. auch Fig. 4).

Das jeweilige Element 11a, 11b, 12a, 12b kann z.B. zylindrisch oder sich verjüngend, z.B. konisch, ausgebildet sein. Der Übergang zwischen der Vertiefung 11a bzw. 12a und dem Durchgangsloch 11b bzw. 12b kann stufenartig oder kontinuierlich sein. Ein kontinuierlicher Übergang ist z.B. gegeben, indem die Durchgangsöffnung 11 bzw. 12 durchgehend konisch ausgebildet ist.

Wie auch Fig. 3 zeigt, weist der Innenring 20 hier eine Durchgangsöffnung 21 auf, welche angrenzend zur Durchgangsöffnung 11 im Aussenring 10 angeordnet ist. Der maximale Durchmesser der Durchgangsöffnung 21 ist kleiner als der maximale Durchmesser der Vertiefung 11a, so dass das Trägerteil 30 zwischen den beiden Ringen 10 und 20 gehalten werden kann. Durch das Vorsehen der Durchgangsöffnung 21 kann Licht auch von unten durch das Trägerteil 30 hindurch zu einem daran gehaltenen Schmuckstein 50 gelangen. Je nach Auslegung kann die Durchgangsöffnung 21 auch weggelassen sein.

Wie auch Fig. 5 zeigt, ist das Trägerteil 30 hohl ausgebildet. Die Aussenseite ist komplementär zur Durchgangsöffnung 11 ausgebildet. Das Trägerteil 30 umfasst ein Kragenelement 31, welches um ein Einsatzelement 32 herumverläuft und welches im montierten Zustand ganz oder teilweise in der Vertiefung 11a aufgenommen ist. Das Einsatzelement 32 ragt im montierten Zustand durch die Durchgangsöffnung 11 hindurch und ist hier mit einer Fassung 33 versehen zum Halten des Schmucksteins 50. Das Kragenelement 31 weist hier ein Durchgangsloch 31b auf, und das Einsatzelement 32 ist als Hülse ausgebildet. Diese Ausgestaltung ermöglicht von unten einen Zugang von Licht zum Schmuckstein, welches durch die Durchgangsöffnung 21 im Innenring 20 hindurch scheint. Im montierten Zustand liegt das Kragenelement 31 mit seiner Unterseite 31a zumindest teilweise an der Aussenfläche des Innenrings 20 an. Das Kragenelement 31 ragt seitlich über das Einsatzelement 32 hinaus und ist so durch die hinterschnittene Form der Durchgangsöffnung 11 radial nach aussen und umfänglich gehalten, während der Innenring 20 gewährleistet, dass das Kragenelement 31 radial nach innen gehalten ist.

Die Vertiefung 11a kann eine Tiefe ausweisen, die kleiner als die Dicke des Kragenelements 31 ist, so dass die Unterseite 31a des Kragenelements 31 über die Innenseite 10a des Aussenrings 10 hinausragt. Dadurch kann ein Festklemmen des Trägerteils 30 durch den Innenring 20 verbessert sein.

Die Fassung 33 ist ausgestaltet, um den Schmuckstein sicher zu halten, beispielsweise als Krappenfassung, Zargenfassung, Kanalfassung, eingeriebene Fassung etc. Die Fassung 33 ist an die entsprechende Form des Schmucksteins angepasst, welche z.B. rund, oval, als Marquisenform etc. ausgestaltet sein kann.

Die Fassung 33 kann z.B. einteilig mit dem Einsatzelement 32 ausgebildet sein. Es ist denkbar, zuerst nur Kragen- und Einsatzelement 31, 32 vorzusehen und vor oder nach dem Einfügen in die Durchgangsöffnung 11 die Fassung 33 anzubringen, z.B. mittels einer stoffschlüssigen Verbindung wie Löten.

Im Beispiel gemäss Fig. 1 ist ein weiteres Trägerteil 40 vorgesehen, welches in Fig. 6 genauer zu sehen ist. Dessen Aussenseite ist komplementär zur Durchgangsöffnung 12 ausgebildet. Das Trägerteil 40 umfasst ein Kragenelement 41, welches um ein Einsatzelement 42 herumverläuft und welches im montierten Zustand zumindest teilweise in der Vertiefung 12a aufgenommen ist. Das Einsatzelement 42 ragt im montierten Zustand durch die Durchgangsöffnung 12 hindurch und ist mit einer Endseite 43 versehen, welche hier scheibenförmig ausgebildet ist. Die Elemente 41-43 sind hier massiv ausgebildet. Es auch denkbar, mindestens eines der Elemente 41, 42, 43 hohl auszubilden.

Die Endseite 43 selbst kann als Zierelement dienen, indem ihre Ausgestaltung z.B. einen Kontrast bildet zum Material des Aussenrings 10, z.B. ist die Endseite 43 aus Gold oder einem anderen Edelmetall und der Aussenring 10 ist aus Holz, und/oder die Endseite 43 dient als Träger zur Aufnahme eines separaten Zierelements, z.B. eines Logo, welches beispielsweise in die Endseite 43 eingraviert oder auf andere Weise angebracht ist.

Im montieren Zustand liegt das Kragenelement 41 zumindest teilweise an der Aussenfläche des Innenrings 20 an. Das Kragenelement 41 ragt seitlich über das Einsatzelement 42 hinaus und ist so durch die hinterschnittene Form der Durchgangsöffnung 12 radial nach aussen und umfänglich gehalten, während der Innenring 20 gewährleistet, dass das Kragenelement 41 radial nach innen gehalten ist.

Die Vertiefung 12a kann eine Tiefe ausweisen, die kleiner als die Dicke des Kragenelements 41 ist, so dass die Unterseite des Kragenelements 41 über die Innenseite 10a des Aussenrings 10 hinausragt.

Die Komponenten 10, 20, 30, 40 können aus diversen Materialien gefertigt sein. Der Aussenring 10 ist z.B. aus Holz, insbesondere Olivenholz gefertigt. Der Innenring 20 ist z.B. aus einem metallischen Werkstoff gefertigt, insbesondere einem Werkstoff, welcher eines oder mehrere der folgenden Metalle aufweist: Edelmetall (wie Gold, Silber, Platin), Kupfer, Messing, Eisen, Zink. Beispielsweise wird als Werkstoff eine Metalllegierung z.B. eine Edelmetalllegierung, insbesondere Goldlegierung (z.B. 18 Karat Gold), verwendet. Das jeweilige Trägerteil 30, 40 ist z.B. aus einem metallischen Werkstoff gefertigt, insbesondere einem Werkstoff der vorgenannten Art.

Das Trägerteil 30 bzw. das Trägerteil 40 kann zur Aufnahme eines beliebigen Zierelements ausgestaltet sein. Beispiele von derartigen Zierelementen sind Schmucksteine, insbesondere Edelsteine wie Diamanten und Halbedelsteine, andere Naturprodukte wie Fossilien und Versteinerungen, Nachbildungen von Tieren wie Schmetterlinge, Fische, oder auch Fantasieformen.

Je nach Wahl des aufzunehmenden Zierelements ist am Trägerteil 30 bzw. 40 eine geeignet ausgebildete Fassung 33 oder ein anders geartetes Verbindungsteil zum Halten des Zierelements vorgesehen.

Aussen- und Innenring 10, 20 sind jeweils geschlossen ausgebildet, d.h. der jeweilige Ring 10, 20 erstreckt sich über 360 Grad. Die Ringe 10, 20 brauchen jedoch nicht wie hier in den Figuren gezeigt eine kreisrunde Form zu haben, sondern können auch oval, vieleckig insbesondere viereckig oder eine andere Form aufweisen, die gekrümmte und/oder gerade Abschnitte aufweist. Der Aussenring umgibt jeweils den Innenring.

Hier ist ein Ausführungsbeispiel zum Anbringen zweier Zierelement mittels der zwei Trägerteile 30, 40 gezeigt. Je nach Anwendungszweck können auch nur ein einzelnes Trägerteil oder mehr als zwei Trägerteile vorgesehen sein. Entsprechend kann die Anzahl der Durchgangsöffnungen 11, 12 im Aussenring 10 eins, zwei, drei oder mehr betragen.

Besonders am Aussenring 10 können noch ein oder mehrere weitere Zierelemente angebracht sein, die anders als mittels eines Trägerteils 30, 40 gehalten sind. Beispielsweise kann der Aussenring 10 aus Holz mit Schnitzereien gefertigt sein. Der Aussenring 10 kann nebst der Durchgangsöffnung 11 und/oder 12 noch mit mindestens einer weiteren Durchgangsöffnung versehen sein, die frei bleibt, so dass der Innenring 20 von aussen zu sehen ist, oder die mit einem Zierelement versehen ist.

Der Aussenring 10 weist entweder eine gleichmässige Dicke aus, so dass die Minimaldicke und Maximaldicke gleich sind, oder eine variable Dicke, die von einer Minimaldicke zu einer Maximaldicke reicht. Die Minimaldicke beträgt typischerweise mindestens 0.5 mm, vorzugsweise mindestens 0.7 mm, besonders bevorzugt mindestens 1 mm. Vorzugsweise beträgt die Maximaldicke höchstens 3 mm.

Der Schmuckring ist z.B. als Fingerring, Armreif oder Ohrring ausgestaltbar. Es ist auch denkbar, am Schmuckring eine Kette anzubringen, so dass er am Hals getragen werden kann.

Im vorliegenden Ausführungsbeispiel ist die Ringöffnung, welche der Innenring 20 definiert, frei bleibend ausgestaltet, so dass der Schmuckring über einen Finger oder Arm gestreift werden kann.

Es ist denkbar, die Ringöffnung zu verschliessen, indem ein weiteres Zierelement angebracht wird, das z.B. am Innenring 20 befestigt wird. Zum Tragen des Schmuckrings am Hals wird z.B. eine Kette angebracht. Zur Ausbildung eines Ohrrings kann rückseitig des weiteren Zierelements z.B. ein Gewindestift angebracht werden, welcher axial, d.h. quer zur radialen Richtung des Innenrings 20, verläuft. Das freie Ende des Gewindestifts wird dann durch ein Loch im Ohrläppchen hindurchgeführt und zur Befestigung z.B. mit einem Mutterstück versehen. Der Ohrring kann auch als Ohrhänger ausgebildet sein, an welchem beispielsweise mittels zwei Ösen ein weiteres Element angebracht wird, das z.B. als Ohrstecker zur Befestigung am Ohr ausgebildet ist.

Beim erfindungsgemäßen Verfahren zum Herstellen des Schmuckrings wird der Aussenring 10 mit mindestens einer Durchgangsöffnung 11, 12 bereitgestellt, mindestens ein Trägerteil 30, 40 von der Innenseite 10a des Aussenrings 10 in die mindestens eine Durchgangsöffnung 11, 12 eingeschoben und der Innenring 20 in den Aussenring 10 eingefügt, so dass er zumindest teilweise an dem mindestens einen Trägerteil 30, 40 anliegt. Je nach Dimensionierung kann der Innenring 20 bereits so genügend festgeklemmt sein. Gegebenenfalls wird zusätzlich ein Klebemittel, z.B. ein Leim, zwischen Aussenring 10 und Innenring 20 angebracht.

Aussenring 10 und Innenring 20 sind somit so verbunden, dass sie voneinander lösbar sind, ohne die Ringe 10 und 20 zu zerstören. Lediglich ein etwaiges Hilfsfügemittel, z.B. das vorgangs erwähnte Klebemittel, kann zerstört werden, wenn die Ringe 10 und 20 voneinander getrennt werden sollen.

## Patentansprüche

1. Verfahren zum Herstellen eines Schmuckrings umfassend
einen Aussenring (10) mit mindestens einer Durchgangsöffnung (11, 12),
mindestens ein Trägerteil (30, 40) zur Aufnahme eines Zierelements (43, 50), wobei das mindestens eine Trägerteil ein Kragenelement (31, 41) aufweist, das zumindest teilweise an der Innenseite (10a) des Aussenrings anliegt, und ein Einsatzelement (32, 43), das mit dem Kragenelement verbunden ist und durch die mindestens eine Durchgangsöffnung hindurchragt, und
einen Innenring (20), welcher in den Aussenring eingefügt ist, so dass der Innenring zumindest teilweise am Kragenelement des mindestens einen Trägerteils anliegt, bei welchem Verfahren
der Aussenring (10) mit der mindestens einen Durchgangsöffnung (11, 12), der Innenring (20) und das mindestens eine Trägerteil (30, 40) bereitgestellt werden,
das mindestens eine Trägerteil (30, 40) von der Innenseite (10a) des Aussenrings in die mindestens eine Durchgangsöffnung eingeschoben wird, so dass das
Kragenelement (31, 41) des Trägerteils zumindest teilweise an der Innenseite (10a) des Aussenrings anliegt und das Einsatzelement (32, 43) des Trägerteils durch die mindestens eine Durchgangsöffnung hindurchragt, **dadurch gekennzeichnet, dass** der Aussenring aus Holz und aus einem anderen Material als der Innenring gefertigt ist und
der bereitgestellte Innenring in den Aussenring eingefügt wird, so dass der Innenring an dem Kragenelement des mindestens einen Trägerteils zumindest teilweise anliegt.

2. Verfahren nach dem Anspruch 1, wobei der mindestens einen Durchgangsöffnung (11, 12) eine sich verjüngende Form gegeben wird, indem die Innenseite (10a) des Aussenrings (10) mit einem Werkzeug bearbeitet wird.

3. Verfahren nach einem der vorangehenden Ansprüche, wobei der Aussenring (10) so bereitgestellt wird, dass er mindestens eines der folgenden Merkmale A1) bis A4) aufweist:
A1) der Aussenring weist Schnitzereien auf,
A2) der Aussenring weist mindestens eine weitere Durchgangsöffnung auf, welche vorzugsweise freibleibend ausgestaltet ist, so dass der Innenring (20) sichtbar ist,
A3) die minimale Dicke des Aussenrings beträgt mindestens 0.5 mm, vorzugsweise mindestens 0.7 mm, besonders bevorzugt mindestens 1 mm,
A4) der Aussenring, insbesondere die Innenseite, weist eine konvexe Form auf, die vorzugsweise gekrümmt oder eckig ausgebildet ist.

4. Verfahren nach einem der vorangehenden Ansprüche, wobei der Innenring (20) so bereitgestellt wird, dass er mindestens eines der folgenden Merkmale B1) bis B6) aufweist:
B1) der Innenring ist aus einem metallischen Werkstoff gefertigt, insbesondere einem Werkstoff, welcher eine Edelmetalllegierung umfasst und/oder eines oder mehrere der folgenden Metalle: Edelmetall, Kupfer, Messing, Zink und Eisen,
B2) der Innenring liegt zumindest teilweise am Aussenring (10) an, vorzugsweise liegt mindestens ein Vierteil des Umfangs des Innenrings, besonders bevorzugt mindestens die Hälfte des Umfangs, am Aussenring an und/oder vorzugsweise ist der maximale Abstand zwischen der Aussenseite des Innenrings und der Innenseite (10a) des Aussenrings kleiner als 0.5 mm, besonders bevorzugt kleiner als 0.2 mm,
B3) der Innenring weist mindestens eine Durchgangsöffnung (21) auf, welche benachbart zu einem Durchgang (31b) im mindestens einen Trägerteil (30) angeordnet ist,
B4) der Innenring weist eine gleichmässige Dicke auf,
B5) die minimale Dicke des Innenrings beträgt mindestens 0.5 mm, vorzugsweise mindestens 0.7 mm, besonders bevorzugt mindestens 1 mm, und/oder höchstens 1.5 mm, vorzugsweise höchstens 2 mm,
B6) der Innenring weist eine konvexe Form auf, die vorzugsweise gekrümmt oder eckig ausgebildet ist.

5. Verfahren nach einem der vorangehenden Ansprüche, wobei die mindestens eine Durchgangsöffnung (11, 12) zur Bildung einer formschlüssigen Verbindung mit dem mindestens einen Trägerteil (30, 40) ausgebildet wird.

6. Verfahren nach einem der vorangehenden Ansprüche, wobei die mindestens eine Durchgangsöffnung (11, 12) so geformt wird, dass sie eine Vertiefung (11a, 12a) aufweist, in welche das Kragenelement (31, 41) des mindestens einen Trägerteils (30, 40) nur teilweise aufgenommen ist, so dass sich der Bereich des Kragenelements, welcher am Innenring (20) anliegt, ausserhalb der Vertiefung befindet.

7. Verfahren nach einem der vorangehenden Ansprüche, wobei das mindestens eine Trägerteil (30, 40) so bereitgestellt wird, dass es mindestens eines der folgenden Merkmale C1) bis C9) aufweist:
C1) das mindestens eine Trägerteil ist aus einem anderen Material als der Aussenring (10) gefertigt,
C2) das mindestens eine Trägerteil ist aus einem metallischen Werkstoff gefertigt, insbesondere einem Werkstoff, welcher eine Edelmetalllegierung umfasst und/oder eines oder mehrere der folgenden Metalle: Edelmetall, Kupfer, Messing, Eisen, Zink,
C3) das mindestens eine Trägerteil ist hohl oder massiv ausgebildet,
C4) das mindestens eine Trägerteil weist aussenseitig ein Verbindungselement (33) auf zur Aufnahme eines dreidimensionalen Ziergegenstands als Zierelement, insbesondere eine Fassung zur Aufnahme eines Schmucksteins (50),
C5) die Endseite (43) des mindestens einen Trägerteils ist mit einem Kennzeichen, insbesondere einem Logo, als Zierelement versehen,
C6) die Endseite (43) des mindestens einen Trägerteils selbst dient als Zierelement, vorzugsweise ist die Oberseite des Trägerteils flach ausgebildet,
C7) das Kragenelement (31, 41) ist so ausgebildet, dass es um den ganzen Umfang des Einsatzelements herum von diesem hervorsteht, vorzugsweise ist das Kragenelement ring- oder scheibenförmig ausgebildet,
C8) das mindestens eine Trägerteil ist lösbar mit dem Aussenring (10) und/oder Innenring (20) verbunden,
C9) der vom Einsatzelement hervorstehende Bereich des Kragenelements ist frei von Löchern.

8. Verfahren nach einem der vorangehenden Ansprüche, wobei der Schmuckring als Fingerring, Armreif oder Ohrring ausgebildet wird.

## Claims

1. Method for producing a decorative ring comprising
an outer ring (10) with at least one passage opening (11, 12),
at least one carrier part (30, 40) for receiving an ornamental element (43, 50), wherein the at least one carrier part has a collar element (31, 41) which bears at least partially against the inner side (10a) of the outer ring, and an insert element (32, 43) which is connected to the collar element and projects through the at least one passage opening, and
an inner ring (20) which is inserted into the outer ring, such that the inner ring bears at least partially against the collar element of the at least one carrier part,
in which method
the outer ring (10) with the at least one passage opening (11, 12), the inner ring (20) and the at least one carrier part (30, 40) are provided,
the at least one carrier part (30, 40) is pushed from the inner side (10a) of the outer ring into the at least one passage opening, such that the collar element (31, 41) of the carrier part bears at least partially against the inner side (10a) of the outer ring and the insert element (32, 43) of the carrier part projects through the at least one passage opening, **characterized in that** the outer ring is made of wood and of a different material than the inner ring
and
the inner ring provided is inserted into the outer ring, such that the inner ring bears at least partially against the collar element of the at least one carrier part.

2. Method according to claim 1, wherein the at least one passage opening (11, 12) is provided with a tapering shape by machining the inner side (10a) of the outer ring (10) with a tool.

3. Method according to anyone of the preceding claims, wherein the outer ring (10) is provided such that it has at least one of the following features A1) to A4):
A1) the outer ring has carvings,
A2) the outer ring has at least one further passage opening, which is preferably designed to remain free, such that the inner ring (20) is visible,
A3) the minimum thickness of the outer ring is at least 0.5 mm, preferably at least 0.7 mm, particularly preferably at least 1 mm,
A4) the outer ring, in particular the inner side, has a convex shape, which is preferably formed so as to be curved or angular.

4. Method according to anyone of the preceding claims, wherein the inner ring (20) is provided such that it has at least one of the following features B1) to B6):
B1) the inner ring is manufactured from a metallic material, in particular a material which comprises a precious metal alloy and/or one or more of the following metals: precious metal, copper, brass, zinc and iron,
B2) the inner ring bears at least partially against the outer ring (10), preferably at least a quarter of the circumference of the inner ring, particularly preferably at least half of the circumference, bears against the outer ring and/or preferably the maximum distance between the outer side of the inner ring and the inner side (10a) of the outer ring is less than 0.5 mm, particularly preferably less than 0.2 mm,
B3) the inner ring has at least one passage opening (21), which is arranged adjacent to a passage (31b) in the at least one carrier part (30),
B4) the inner ring has a uniform thickness,
B5) the minimum thickness of the inner ring is at least 0.5 mm, preferably at least 0.7 mm, particularly preferably at least 1 mm, and/or at most 1.5 mm, preferably at most 2 mm,
B6) the inner ring has a convex shape, which is preferably formed so as to be curved or angular.

5. Method according to anyone of the preceding claims, wherein the at least one passage opening (11, 12) is formed to form a positively locking connection to the at least one carrier part (30, 40).

6. Method according to anyone of the preceding claims, wherein the at least one passage opening (11, 12) is formed such that it has a depression (11a, 12a) in which the collar element (31, 41) of the at least one carrier part (30, 40) is received only partially, such that the region of the collar element which bears against the inner ring (20) is located outside the depression.

7. Method according to anyone of the preceding claims, wherein the at least one carrier part (30, 40) is provided such that it has at least one of the following features C1) to C9):
C1) the at least one carrier part is manufactured from a different material than the outer ring (10),
C2) the at least one carrier part is manufactured from a metallic material, in particular a material which comprises a precious metal alloy and/or one or more of the following metals: precious metal, copper, brass, iron, zinc,
C3) the at least one carrier part is formed so as to be hollow or solid,
C4) the at least one carrier part has, on the outer side, a connecting element (33) for receiving a three-dimensional ornamental object as an ornamental element, in particular a setting for receiving a gemstone (50),
C5) the end side (43) of the at least one carrier part is provided with an identifier, in particular a logo, as an ornamental element,
C6) the end side (43) of the at least one carrier part itself serves as an ornamental element, preferably the upper side of the carrier part is of flat design,
C7) the collar element (31, 41) is designed such that it projects from the insert element around the entire circumference of the latter, preferably the collar element is of ring-shaped or disk-shaped design,
C8) the at least one carrier part is detachably connected to the outer ring (10) and/or to the inner ring (20),
C9) that region of the collar element which projects from the insert element is free of holes.

8. Method according to anyone of the preceding claims, wherein the decorative ring is formed as a finger ring, arm ring or earring.

## Revendications

1. Procédé de fabrication d'un anneau ornemental comprenant
un anneau extérieur (10) avec au moins une ouverture de passage (11, 12),
au moins une partie de support (30, 40) pour recevoir un élément décoratif (43, 50), l'au moins une partie de support comprenant un élément de collier (31, 41) qui s'appuie au moins en partie contre le côté intérieur (10a) de l'anneau extérieur, et un élément d'insert (32, 43) qui est relié à l'élément de collier et fait saillie à travers l'au moins une ouverture de passage, et
un anneau intérieur (20) qui est inséré dans l'anneau extérieur de sorte que l'anneau intérieur s'appuie au moins en partie contre l'élément de collier de l'au moins une partie de support,
procédé dans lequel
l'anneau extérieur (10) avec l'au moins une ouverture de passage (11, 12), l'anneau intérieur (20) et l'au moins une partie de support (30, 40) sont fournis,
l'au moins une partie de support (30, 40) est insérée depuis le côté intérieur (10a) de l'anneau extérieur dans l'au moins une ouverture de passage de sorte que l'élément de collier (31, 41) de la partie de support s'appuie au moins en partie contre le côté intérieur (10a) de l'anneau extérieur et l'élément d'insert (32, 43) de la partie de support fait saillie à travers l'au moins une ouverture de passage, **caractérisé en ce que** l'anneau extérieur est fabriqué en bois et en un matériau différent de l'anneau intérieur
et
l'anneau intérieur fourni est inséré dans l'anneau extérieur de sorte que l'anneau intérieur s'appuie au moins en partie contre l'élément de collier de l'au moins une partie de support.

2. Procédé selon la revendication 1, dans lequel une forme effilée est donnée à l'au moins une ouverture de passage (11, 12) en usinant le côté intérieur (10a) de l'anneau extérieur (10) avec un outil.

3. Procédé selon l'une quelconque des revendications précédentes, dans lequel l'anneau extérieur (10) est fourni de sorte qu'il présente au moins l'une des caractéristiques A1) à A4) suivantes :
A1) l'anneau extérieur présente des sculptures,
A2) l'anneau extérieur présente au moins une autre ouverture de passage, qui est configurée de préférence de manière libre de sorte que l'anneau intérieur (20) est visible,
A3) l'épaisseur minimale de l'anneau extérieur est d'au moins 0.5 mm, de préférence d'au moins 0.7 mm, de manière particulièrement préférée d'au moins 1 mm,
A4) l'anneau extérieur, en particulier le côté intérieur, présente une forme convexe, qui est configurée de préférence de manière courbe ou angulaire.

4. Procédé selon l'une quelconque des revendications précédentes, dans lequel l'anneau intérieur (20) est fourni de sorte qu'il présente au moins l'une des caractéristiques B1) à B6) suivantes :
B1) l'anneau intérieur est fabriqué en un matériau métallique, en particulier un matériau qui comprend un alliage de métal précieux et/ou un ou plusieurs des métaux suivants : métal précieux, cuivre, laiton, zinc et fer,
B2) l'anneau intérieur s'appuie au moins en partie contre l'anneau extérieur (10), de préférence au moins une quatrième partie de la périphérie de l'anneau intérieur, de manière particulièrement préférée au moins la moitié de la périphérie, s'appuie contre l'anneau extérieur et/ou de préférence la distance maximale entre le côté extérieur de l'anneau intérieur et le côté intérieur (10a) de l'anneau extérieur est inférieure à 0.5 mm, de manière particulièrement préférée inférieure à 0.2 mm,
B3) l'anneau intérieur présente au moins une ouverture de passage (21), qui est disposée de manière adjacente à un passage (31b) dans l'au moins une partie de support (30),
B4) l'anneau intérieur présente une épaisseur uniforme,
B5) l'épaisseur minimale de l'anneau intérieur est d'au moins 0.5 mm, de préférence.d'au moins 0.7 mm, de manière particulièrement préférée d'au moins 1 mm, et/ou d'au plus 1.5 mm, de préférence d'au plus 2 mm,
B6) l'anneau intérieur présente une forme convexe, qui est configurée de préférence de manière courbe ou angulaire.

5. Procédé selon l'une quelconque des revendications précédentes, dans lequel l'au moins une ouverture de passage (11, 12) est configurée pour former une liaison par complémentarité de forme avec l'au moins une partie de support (30, 40).

6. Procédé selon l'une quelconque des revendications précédentes, dans lequel l'au moins une ouverture de passage (11, 12) est formée de sorte qu'elle présente un renfoncement (11a, 12a) dans lequel l'élément de collier (31, 41) de l'au moins une partie de support (30, 40) n'est reçu que partiellement, de sorte que la région de l'élément de collier qui s'appuie contre l'anneau intérieur (20) se trouve à l'extérieur du renfoncement.

7. Procédé selon l'une quelconque des revendications précédentes, dans lequel l'au moins une partie de support (30, 40) est fournie de sorte qu'elle présente au moins l'une des caractéristiques C1) à C9) suivantes :
C1) l'au moins une partie de support est fabriquée en un matériau différent de l'anneau extérieur (10),
C2) l'au moins une partie de support est fabriquée en un matériau métallique, en particulier un matériau qui comprend un alliage de métal précieux et/ou un ou plusieurs des métaux suivants : métal précieux, cuivre, laiton, fer, zinc,
C3) l'au moins une partie de support est configurée de manière creuse ou massive,
C4) l'au moins une partie de support présente du côté extérieur un élément de liaison (33) pour recevoir un objet décoratif tridimensionnel en tant qu'élément décoratif, en particulier une monture pour recevoir une pierre précieuse (50),
C5) le côté d'extrémité (43) de l'au moins une partie de support est pourvu d'un signe distinctif, en particulier d'un logo, en tant qu'élément décoratif,
C6) le côté d'extrémité (43) de l'au moins une partie de support sert lui-même d'élément décoratif, de préférence le côté supérieur de la partie de support est configuré de manière plate,
C7) l'élément de collier (31, 41) est configuré de sorte qu'il fait saillie de l'élément d'insert autour de toute la périphérie de celui-ci, de préférence l'élément de collier est configuré de manière annulaire ou en forme de disque,
C8) l'au moins une partie de support est reliée de manière amovible à l'anneau extérieur (10) et/ou à l'anneau intérieur (20),
C9) la région de l'élément de collier faisant saillie de l'élément d'insert est exempte de trous.

8. Procédé selon l'une quelconque des revendications précédentes, dans lequel l'anneau ornemental est configuré en tant que bague, bracelet ou boucle d'oreille.
